# EUROPÄISCHE PATENTANMELDUNG

(11) **EP 1 894 993 A1**
(43) Veröffentlichungstag der Anmeldung: **05.03.2008**
(21) Anmeldenummer: 06017916.5
(22) Anmeldetag: 28.08.2006
(51) Int. Cl.: C11D 3/12, C11D 3/22, C11D 3/37

(54) **Waschmitteladditiv auf der Basis von Tonmineralien und PVP-haltigen Copolymeren**

(71) Anmelder: SÜD-CHEMIE AG, 80333 München (DE)
(72) Erfinder: Ulrich Sohling, 85356 Freising (DE); Jovica Zorjanovic, 85368 Moosburg (DE)
(74) Vertreter: Westendorp, Michael Oliver

(57) **Zusammenfassung**

Die Erfindung offenbart ein Waschmitteladditiv zur Verbesserung des Weichgriffs von textilen Erzeugnissen, enthaltend mindestens die folgenden Komponenten:
a) ein Tonmineral;
b) ein PVP-haltiges Copolymer.

Weiterhin wird ein Verfahren zu dessen Herstellung sowie dessen bevorzugte Verwendung beschrieben.

## Beschreibung

Die Erfindung betrifft ein Waschmitteladditiv zur Verbesserung des Weichgriffs von textilen Erzeugnissen, ein Verfahren zu dessen Herstellung und dessen Verwendung.

Der Einsatz von Waschmitteladditiven, die den Weichgriff der Wäsche erhöhen, ist seit langer Zeit bekannt und findet in vielen Waschmittelformulierungen Anwendung. Im Zuge sich ändernder Richtlinien zum Chemikalieneinsatz sowohl in der industriellen Anwendung als auch im Bereich der Haushaltschemikalien kommen viele der bis jetzt teilweise sehr erfolgreich eingesetzten Substanzen auf den Prüfstand. Auch die immer weiter zunehmende Zahl von Allergien und Unverträglichkeiten gegenüber einzelnen Waschmittelzusätzen erfordert eine verstärkte Anstrengung zum Ersatz problematischer Zusatzstoffe. Vor allem im Bereich der Weichspüler, d.h. bei Formulierungen, die den Weichgriff der Stoffe erhöhen, ist der Bedarf an unproblematischen Ersatzstoffen groß. Die Wirksubstanzen der Weichspüler werden auf den Textilfasern abgelagert und kommen damit über einen längeren Zeitraum in direkten Kontakt mit der Haut.

Die GB 1 400 898 beschreibt eine Waschmittelformulierung zur gleichzeitigen Reinigung und Verbesserung des Weichgriffs. Dazu werden anionische, ampholytische und zwitterionische synthetische Tenside, organische oder anorganische "Builder" sowie ein smektisches Dreischicht-Tonmineral verwendet.

Die EP 0 313 146 beschreibt eine Waschmittelformulierung zur Verbesserung des Weichgriffs. Diese enthält konventionelle Tenside, ein smektisches Tonmineral und Feuchtmittel, wie beispielsweise Polyole, davon abgeleitete Ether- und Esteralkohole sowie Mono- und Oligosaccharide. Des Weiteren enthält die Waschmittelformulierung polymere Flockulationsmittel, wie Polyethylenoxid, Polyacrylamid und Polyacrylat.

Waschmittelzusätze zur Verbesserung des Weichgriffs werden auch in der US 2005/0170997 beschrieben. Zur Verbesserung der Eigenschaften des Tonminerals werden Silikonöle und optional ionische Polymere sowie weitere Hilfsstoffe, wie beispielsweise Builder, Bleiche, Flockulationsmittel und Farbtransferinhibitoren verwendet.

Die EP 0 299 575 beschreibt eine Waschmittelzusammensetzung zur Erhöhung des Weichgriffs, bestehend aus einem smektischen Tonmineral und einem polymeren Flockulationsmittel, wie beispielsweise Polyethylenoxid mit Molekulargewichten zwischen 100.000 g/mol und 10.000.000 g/mol. Als weitere Zusätze können quaternäre Ammoniumverbindungen sowie anionische, nichtionische, amphotere und zwitterionische Tenside verwendet werden.

Die Steigerung des Tonmineralanteils steigert jedoch nicht im gleichen Maße den Weichgriff, so dass im Stand der Technik in nicht geringen Umfang auf weitere Zusätze zurückgegriffen werden muss. Beispiele hierfür sind die schon erwähnten quaternären Ammoniumsalze, Tenside, Flockulationsmittel und Silikonöle, sowohl alleine als auch in Kombination. Diese Zusätze erhöhen jedoch in einem nicht unwesentlichen Maße die Kosten der Waschmittelformulierungen. Zudem sind sie im Vergleich zu Formulierungen mit hohem Tonmineralanteil schlechter biologisch abbaubar. Hinzu kommt, dass diese Zusätze in vielen Fällen gesundheitlich, vor allem im Bezug auf die Hautverträglichkeit und ihr allergenes Potential, bedenklich sind. Aus den genannten Gründen ist daher eine weitere Erhöhung des Tonanteils bei gleichzeitiger Verbesserung des Weichgriffs wünschenswert und sinnvoll.

Der Erfindung lag daher die Aufgabe zugrunde, kostengünstige Waschmitteladditive für vor allem granulare Waschmittelformulierungen auf der Basis von Tonmineralien zu entwickeln, die die Nachteile des Standes der Technik vermeiden, und sich durch die Verwendung von Tonmineral, anderen gesundheitlich und ökologisch unbedenklichen Zusätzen, sowie einen verbesserten Weichgriff auszeichnen.

Nach einem ersten Aspekt der vorliegenden Erfindung wird diese Aufgabe mit einem Waschmitteladditiv nach Patentanspruch 1 gelöst. Vorteilhafte Ausführungsformen des erfindungsgemäßen Waschmitteladditivs sind Gegenstand der abhängigen Ansprüche.

Das erfindungsgemäße Waschmitteladditiv zur Verbesserung des Weichgriffs von textilen Erzeugnissen weist dabei mindestens die folgenden Komponenten auf:
a) ein Tonmineral;
b) ein PVP-haltiges Copolymer.

Bei dem Tonmineral kann es sich dabei sowohl um einen natürlichen als auch einem synthetisch hergestellten Ton handeln. Die Begriffe Ton bzw. Tonmineral werden hierin gleichbedeutend verwendet. Auf den Aufbau besonders vorteilhafter Tonmineralien wird in den nächsten Abschnitten ausführlich eingegangen. Der Einfluss von Tonmineralen auf den Weichgriff von Textilfasern, wie beispielsweise Baumwolle, wird dadurch begründet, dass sich das Tonmineral aufgrund seiner morphologischen Eigenschaften, wie z.B. plättchenförmige Alumo-Silicate mit einem Teilchengrößendurchmesser kleiner als 2 µm, und seiner chemisch-physikalischen Eigenschaften, wie dem Gleitverhalten, zwischen und/oder auf den Baumwollfasern ablagert. Dadurch können die Fasern untereinander besser gleiten, was zur Verbesserung des Weichgriffs führt. Neben der Verbesserung des Weichgriffs unterstützt der Ton auch den Waschvorgang, indem er Schmutzpartikel absorbiert und diese im Nachwaschen leichter entfernt werden können. Bei dem erfindungsgemäßen Waschmitteladditiv wurde überraschend gefunden, dass sich bei Verwendung einer Kombination aus Tonmineralen und einem PVP-haltigen Copolymer (Polyvinylpyrrolidon) der Weichgriff signifikant verbessert. Beispiele für PVP-haltige Copolymere sind beispielsweise PVP/Styrol, PVP/Dimethylaminoethylmethacrylate Copolymer, Poly (vinylpyrrolidone/dimethylaminoethyl methacrylate), Copolymer von Vinylpyrrolidon und Dimethylaminopropyl methacrylamide, Polyvinylpyrrolidone/MAPTAC Copolymer, insbesondere ein Copolymer mit Polyvinylpyrolidon und Polyvinylacetat (PVP/VA). Die Copolymere können dabei mit sowohl regelmäßig oder unregelmäßig alternierenden Struktureinheiten (bspw. -A-B-A-B-A- oder -A-A-A-B-B-A-B-B-B-), sowie auch als Blockcopolymere vorliegen (bspw. Aₓ-B_{y}). Mögliche, nicht beschränkende Strukturen für Blockcopolymere schließen AₓB_{y}-Blockcopolymere, AₓB_{y}A_{z}-Triblockcopolymere, AₓB_{y}C_{z}-Triblockcopolymere, A_{y}(Bₓ)_{z}-Blockcopolymere oder Copolymere mit einer Block A-Rückgradkette und B-Seitenketten (Kammpolymere) sowie Gemische der Vorgenanten mit ein. Die Kombination aus Tonmineral und Polyvinylpyrrolidon-haltigem Copolymer verbessert dabei nach einem Aspekt der Erfindung die Abscheidung des Tonminerals auf der Textilfaser und erhöht damit den Weichgriff des Tonminerals.

Gemäß einer weiteren Ausführungsform enthält das Waschmitteladditiv ein Tensid. Allgemein können die dem Fachmann geläufigen Tenside eingesetzt werden. Bei den Tensiden handelt es sich um geladene (ionisches Tensid) bzw. ungeladene (nichtionisches Tensid), grenzflächenaktive organische Verbindungen, wobei zumindest ein hydrophiler Molekülabschnitt in polaren Lösungsmitteln löslich und in unpolaren Lösungsmitteln schlecht beziehungsweise nicht löslich ist. Des Weiteren enthält das Tensid mindestens einen weiteren hydrophoben Molekülabschnitt, der in unpolaren Lösungsmitteln löslich und in polaren Lösungsmitteln schlecht beziehungsweise nicht löslich ist. Eine allgemeine Definition für Tenside findet sich auch beispielsweise im Römpp ChemieLexikon, 9 Auflage, Georg Thieme Verlag Stuttgart, 1995, S. 4495-4499. Demnach sind Tenside Substanzen, welche die Grenzflächenspannung herabsetzen und einen charakteristischen Aufbau aus mindestens einer hydrophilen und einer hydrophoben Gruppe aufweisen.

Gemäß einer weiteren Ausführungsform sind bevorzugte Tonmineralien dabei smektische Tonminerale. Diese Tone besitzen einen Aufbau aus schichtförmigen Polysilicateinheiten. Beispiele für smektische Tonminerale sind Beidellite, Hectorite, Saponite, Stevensite, Nontronite und Montmorillonite bzw. Bentonite.

In einer bevorzugten Ausführungsform handelt es sich bei dem Tensid um ein nichtionisches Tensid. Häufig wiederkehrende Strukturelemente bei nichtionischen Tensiden sind dabei hydrophobe Kohlenwasserstoffketten und hydrophile Ethylenoxidketten, Propylenoxidketten oder Polyole. Nicht beschränkende Beispiele für nichtionische Tenside sind Fettalkoholethoxylate, Polyethylenglycolether, Alkylglycoside, Alkylpolyglycoside, Sorbitanfettsäureester, Alkylphenylethoxylate, Alkylphosphinoxide und Silicontenside.

Gemäß einer bevorzugten Ausführungsform handelt es sich bei dem PVP-haltigen Copolymer um Polyvinylpyrrolidon-Polyvinylacetat (PVP/VA).

In einer weiteren Ausführungsform enthält das Waschmitteladditiv mindestens ein Carrageenan. Überraschenderweise wurde gefunden, dass das Carrageenan sowohl für sich genommen, als auch in Verbindung mit dem Tonmineral, dem Tensid und/oder dem PVP-haltigen Copolymer den Weichgriff weiter verbessert.

Carrageenane sind dem Fachmann als solche bekannt und es können alle geläufigen Carrageenane im Rahmen der vorliegenden Erfindung verwendet werden. Sie sind die Salze von linearen Galaktose-Polysacchariden (marinen Ursprungs).

Kommerziell bedeutungsvoll sind λ-Carrageenan, K-Carrageenan und τ-Carrageenan. λ-Carrageenan ist ein Kettenmolekül, das aus dimeren Bausteinen, β-D-Galactosido(1,4)-α-D-Galactose, aufgebaut ist. Diese Dimere sind dabei 1,3-glycosidisch miteinander verknüpft. Die primäre Alkoholgruppe der α-D-Galactose ist mit Schwefelsäure verestert, und die Hydroxygruppen am C2 beider Galactosen sind ebenfalls zu etwa 70% mit Schwefelsäure verestert. λ-Carrageenan hat demnach einen Sulfat-Gehalt zwischen 32 und 39%. K- und τ-Carrageenan sind aus dem Dimer Carrabiose aufgebaut, in welchem β-D-Galactose 1,4-glycosidisch an α-D-3,6-Anhydrogalactose gebunden ist. Diese Dimere sind durch 1,3-glycosidische Bindungen zu einem Kettenmolekül verknüpft. Der Unterschied zwischen den beiden Carrageenantypen liegt in der Sulfatierung. Beim K-Carrageenan befindet sich die Sulfatester-Gruppe am C-4 der Galactose, der Sulfat-Gehalt schwankt dabei zwischen 25 und 30%. Beim τ-Carrageenan ist zusätzlich die Hydroxygruppe am C-2 der Anhydrogalactose mit Schwefelsäure verestert. Der Sulfat-Gehalt liegt zwischen 28 und 35 %. Das durchschnittliche Molekulargewicht von Carrageenan liegt zwischen 100000 g/mol und 800000 g/mol.

Aufgrund ihrer Zulassung in Lebensmitteln (Carrageenan ist als E407 zugelassen) sind Carrageenane gesundheitlich und ökologisch unbedenkliche Zusatzstoffe.

In einer bevorzugten Ausführungsform enthält das erfindungsgemäße Waschmitteladditiv mindestens ein Carrageenan mit einem Molekulargewicht von 50.000 g/mol bis 1.000.000 g/mol, weiter bevorzugt 100.000 g/mol bis 800.000 g/mol.

In einer weiteren Ausführungsform enthält das Waschmitteladditiv mehr als 0,0001 Gew.-%, bevorzugt mehr als 0,001 Gew.-% Carrageenan, bezogen auf die Masse des Tonminerals.

Nach einer besonders bevorzugten erfindungsgemäßen Ausführungsform ist das smektische Tonmineral ein Bentonit. Wie beispielsweise in R. Fahn, N. Schall, Tenside Detergents, 22. Jahrgang, Heft 2, 1985 beschrieben, besteht Bentonit zum größten Teil aus Montmorillonit. Das Aluminiumsilicat Montmorillonit ist dabei ein Dreischichtmaterial, aufgebaut aus zwei SiO₄-Tetraederschichten, zwischen denen sich eine Oktaederschicht aus vorwiegend Aluminiumionen befindet. Durch isomorphen Ersatz der dreiwertigen Aluminiumionen durch zweiwertige Ionen, wie beispielsweise Calcium oder Magnesium, entsteht eine negative Überschussladung, die z.B. durch Mg²⁺, Ca²⁺, Na⁺ ausgeglichen werden kann. Durch den Austausch dieser Kationen wirkt der Bentonit auch als Ionenaustauscher. Zusätzlich zu den unterschiedlichen Ladungen beeinflussen Kationen wie Na⁺ und Ca²⁺ auch ganz wesentlich das Quellverhalten des Bentonits. So bewirken eingelagerte Calciumionen einen engeren schichtförmigen Aufbau, während eingelagerte Natriumionen eine offenere Schichtung des Bentonits erlauben. Zudem ist der Bentonit in der Lage, Tenside einzulagern und damit seine Absorptionsfähigkeit an textilem Gewebe zu verändern.

In einer weiteren erfindungsgemäßen Ausführungsform liegt das Tonmineral, insbesondere der Bentonit, in aktivierter Form vor, d.h. zwischen den Schichten gelagerte zwei- oder dreiwertige Kationen werden gegen einwertige Ionen, wie Natriumionen oder Protonen, ausgetauscht. Derartige aktivierte Tonmineralien werden in an sich bekannter Weise, z.B. mit Soda, hergestellt. Durch den Austausch der Ionen erhöht sich die Quellfähigkeit des Bentonit, was wiederum die Absorptionseigenschaften beeinflusst.

Nach einer weiteren bevorzugten Ausführungsform ist das Tonmineral, insbesondere der Bentonit, dadurch gekennzeichnet, dass mindestens 50%, bevorzugt mindestens 60% und besonders bevorzugt mindestens 80% der Kationenaustauschkapazität (CEC) von einwertigen Kationen, wie beispielsweise Na⁺, K⁺ oder NH₄⁺, gebildet wird.

Bevorzugt enthält das Waschmitteladditiv mindestens 80 Gew.-%, bevorzugt mindestens 85 Gew.-% Tonmineral, wie beispielsweise Bentonit. Der hohe Anteil an Tonmineral, wie z.B. Bentonit, senkt die Kosten des Waschmitteladditivs im Vergleich zum Tensid oder den weiteren polymeren Zusätzen. Zudem sind in vielen Fällen bei niedrigen Konzentrationen Tensid und Polymer bzw. Copolymer keine chemikalienrechtlichen Einstufungen des Produkts erforderlich. Daraus resultieren niedrigere Kosten bei der Lagerung, dem Transport und der späteren Handhabung des Waschmitteladditivs.

Besonders bevorzugt ist das nichtionische Tensid des Waschmitteladditivs ausgewählt aus der Gruppe der Fettalkoholethoxylate und Polyethylenglycolether. Diese unterscheiden sich im Wesentlichen durch die Herstellungsverfahren. Beide Gruppen weisen einen gleichen Grundaufbau aus einer linearen oder verzweigten hydrophoben Kohlenwasserstoffkette (Cₓ) und einer hydrophilen Ethylenoxidkette (EO_{y}) mit endständigen Alkoholgruppe(n) auf. Diese steuern sowohl die Effizienz, d.h. die notwendige Tensidmenge, als auch die Temperaturempfindlichkeit der Tensidklasse. Innerhalb der hydrophilen Ethylenoxidgruppe können zudem einzelne Ethylenoxideinheiten gegen Propylenoxideinheiten ausgetauscht sein. Die daraus resultierenden Änderungen des hydrophoben/hydrophilen Charakters können dabei gezielt bei der Auswahl der Tenside genutzt werden. Vor allem die Fettalkohlethoxylate können aus natürlichen Rohstoffen gewonnen werden und sind in der Regel nahezu vollständig biologisch abbaubar.

Insbesondere bevorzugt enthält das Waschmitteladditiv größer 0,001 Gew.-%, besonders bevorzugt größer 0,01-Gew. %, bezogen auf die Masse Tonmineral, Fettalkoholethoxylat und/oder Polyethylenglycolether.

Bevorzugt enthält das Waschmitteladditiv größer 0,001 Gew.-%, besonders bevorzugt größer 0,01 Gew.-%, bezogen auf die Masse Tonmineral, Polyvinylpyrrolidon-Polyvinylacetat (PVP/VA) Copolymer.

Bevorzugt enthält das Waschmitteladditiv mehr als 0,05 Gew.-%, bevorzugt mehr als 0,5 Gew.-%, bezogen auf die Masse Tonmineral, Wasserglas. Unter Wasserglas versteht man, (wie in Holleman-Wiberg, Lehrbuch der Anorganischen Chemie, 101 Auflage, Walter de Gruyter, 942, 1995, beschrieben) Natrium- und Kaliumsilicate der allgemeinen Zusammensetzung M₂O • nSiO₂ mit M = Na, K und n ≈ 1,2,3,4, die in Wasser löslich sind und in der Technik häufig als mineralischer Leim verwendet werden. Es hat sich jedoch überraschenderweise gezeigt, dass sich mit einem wasserglasbasierten Bindesystem z.B. Granulate einfacher lösen und damit verbesserte Weichgriffeffekte zeigen. Die Verwendung von Wasserglas vermeidet zudem die Bildung von kompakten Flocken aus geladenen Polymeren (teilweise protonierten Copolymer PVP/VA) und entgegengesetzt geladenen Tonlamellen, die sich einerseits schlechter lösen und andererseits sich deshalb auch im geringeren Umfang auf der Faser deponieren würden. Dieser Effekt kann umgangen werden, indem man ein wässriges Bindemittelsystem verwendet, welches auf einem Wasserglas basiert. Bevorzugt werden die Wassergläser in einem Feststoffgehalt zwischen 0,5 und 8 Gew. -% verwendet, vorzugsweise zwischen 3 und 5 Gew.-%. Neben einem Granulat kann das erfindungsgemäße Waschmitteladditiv auch in flüssiger Form oder in Form von Pulver beziehungsweise Formkörpern, wie beispielsweise Tabletten oder Kugeln, vorliegen. Die Verwendung der Wassergläser stellt dabei sicher, dass ein hinreichend schneller Verfall der Granulate oder Formkörper eintritt und führt somit in Kombination mit den angegebenen Komponenten des Waschmitteladditivs zu einem erhöhten Weichgriff.

Ein weiterer Aspekt der Erfindung betrifft ein Verfahren zur Herstellung eines Waschmitteladditivs, umfassend mindestens die folgenden Schritte:
a) Bereitstellen mindestens eines Tonminerals, insbesondere eines smektischen Tonminerals;
b) Bereitstellen mindestens eines PVP-haltigen Copolymers, insbesondere PVP/VA;
c) Mischen des mindestens einen PVP-haltigen Copolymers und des mindestens einen Tonminerals.

Bevorzugt umfasst das Verfahren zur Herstellung eines Waschmitteladditivs, dass vor, gleichzeitig mit oder nach Schritt c) mindestens ein Tensid, insbesondere ein nichtionisches Tensid, beigemischt wird. Dies kann zusammen mit dem PVP-haltigen Copolymer und dem Tonmineral bereitgestellt werden und mit diesen in der dem Fachmann geläufigen Weise vermischt werden.

Insbesondere bevorzugt wird das Tensid und/oder PVP-haltige Copolymer in Form einer gemeinsamen oder getrennten wässrigen Lösung bereitgestellt. Neben Wasser eignen sich dabei auch polare organische Lösungsmittel, wie beispielsweise Methanol, Ethanol, Formamid, Dimethylformamid, Pyridin, Dimethylsulfoxid enthaltende Lösungen.

Bevorzugt werden das Tensid und das PVP-haltige Copolymer in einem ersten Schritt vermischt. Dies kann sowohl aus den Reinsubstanzen, als auch insbesondere bevorzugt aus wässrigen Lösungen des Tensids und des PVP-haltige Copolymers erfolgen. Anschließend werden diese mit den dem Fachmann bekannten Methoden auf das Tonmineral aufgebracht. Die Aufbringung kann dabei durch Aufsprühen oder durch Vermischen in einem Mischer mit dem Tonmineral erfolgen. Zur intensiven Vermischung wird bevorzugt eine mechanische Wirbelschicht erzeugt. Dazu können allgemein die im Stand der Technik bekannten Intensivmischer in chargen(batch)-weisem oder kontinuierlichen Verfahren verwendet werden.

Weiterhin bevorzugt wird die Mischung aus PVP-haltigem Copolymer, Tensid und Tonmineral dann getrocknet und gegebenenfalls zu Granulat, Presslingen oder Tabletten geformt. Die Granulate werden nach der Vermischung (Nassgranulation) getrocknet und abgesiebt. Typischerweise werden durch Siebung entsprechende Teilchengrößen eingestellt, wie sie in der Waschmittelindustrie üblich sind, beispielsweise in einem Kornbandbereich zwischen 0,2 und 1,2 mm, 0,4 und 1,4 mm, 1,0 und 2,0 mm. Die Herstellung von Formkörpern, wie z.B. Presslingen oder Tabletten, kann mit dem den Fachmann bekannten Methoden und Zusätzen erfolgen. Beispiele für Zusätze sind Bindemittel, Überzüge (coatings) sowie Zusätze (z.B. Carbonate und Zitronensäure), die das Auflösen der Formkörper erleichtern.

In einer bevorzugten Ausführungsform umfasst das Verfahren zur Herstellung des Waschmitteladditivs den Zusatz von Carrageenan wie hierin beschrieben. Dieses kann in einer separaten wässrigen Lösung zugegeben werden oder in einer gemeinsamen Lösung mit Tensid und PVP-haltigen Copolymer mit dem Tonmineral vermischt werden. Durch den Zusatz von Carrageenan wird dabei der Weichgriff überraschenderweise weiter verbessert.

In einer weiteren bevorzugten Ausführungsform umfasst das Verfahren zur Herstellung des Waschmitteladditivs die Zugabe von Wasserglas, insbesondere in einer wässrigen Lösung. Dabei wird z.B. eine Wasserglaslösung (ca. 34 - 36%) des Moduls 3,2 verwendet (Modul = Verhältnis SiO₂ : Na₂O). Diese Lösung wird dann im Verhältnis 2-3:1 mit Wasser vermischt und eingesetzt. Die Verwendung von Wasserglas verbessert dabei das Lösen des fertigen Granulats und verhindert somit eine Flockenbildung, welche eine gleichmäßige Verteilung des Tongranulats auf der Textilfaser erschwert.

Nach einem weiteren Aspekt der vorliegenden Erfindung wird das hierin beschriebene Waschmitteladditiv zur Verbesserung des Weichgriffs verwendet. Dabei eignet sich das Waschmitteladditiv auch als separater Weichspüler sowohl in fester, z.B. granularer, als auch in flüssiger Form. Neben der Verbesserung des Weichgriffs erhöhen die Komponenten, wie beispielsweise das (nichtionische) Tensid oder auch das Tonmineral, das Lösen der Schmutzpartikel und die Stabilisierung derselbigen in der Waschflotte.

In einer bevorzugten Ausführungsform wird das Waschmitteladditiv als Komponente von flüssigen oder festen Wasch-, Reinigungs- und Pflegemitteln verwendet, wobei sich die vorstehenden Vorteile zeigen. Dies reduziert den Waschmittelverbrauch und senkt die Kosten für den Endverbraucher und vereinfacht den Waschprozess. Es können alle herkömmlichen Wasch-, Reinigungs- und Pflegemittel verwendet werden, wie beispielsweise Textilwaschmittel, Geschirr- und Handspülmittel, Handseifen, Fleckenentferner, Bleichmittel, Duschgele, Shampoos, Body Lotions, Cremes, Reinigungs- und Pflegemittel für z.B. Kraftfahrzeuge, Schiffe und Flugzeuge, sowie zur Oberflächenbehandlung oder Imprägnierung.

Ein weiterer Aspekt der Erfindung betrifft die Verwendung von mindestens einem Carrageenan in einem Waschmitteladditiv und/oder einer Wasch-, Reinigungs- oder Pflegemittelzusammensetzung, insbesondere zur Verbesserung des Weichgriffs textiler Materialien.

Gemäß einer weiteren Ausführungsform wird das Waschmitteladditiv zur Verbesserung des Weichgriffs von baumwollhaltigen Stoffen und Textilien verwendet. Die Verwendung des Waschmitteladditivs verbessert darüber hinaus auch den Weichgriff gängiger weiterer Textil- und Stoffmaterialien wie Seide, Schafswolle, Polyester, Polyamid, Elastan, Nylon, Viskose.

Die Erfindung wird im Weiteren unter Bezugnahme auf die verwendeten Test- und Untersuchungsmethoden, Beispiele und Figuren näher erläutert. Diese dienen nur zur Veranschaulichung und beschränken die Erfindung dabei in keiner Weise.
Figur 1 zeigt die Ergebnisse aus Waschversuchen zum Weichgriffindex bei Verwendung eines erfindungsgemäßen Waschmitteladditivs;
Figur 2 zeigt den Einfluss verschiedener Waschmitteladditive auf den Weichgriffindex.

### 1. Verwendete Materialien und Methoden

### 1.1 Testwaschmittel

Für die folgenden Waschversuche wurde ein Standard Testwaschmittel verwendet. Dazu wurde das Testwaschmittel IEC 60456, das von dem Wfk-Forschungsinstitut für Reinigungstechnologie e. V. bezogen wurde, verwendet. Die Zusammensetzung dieses Testwaschmittels ist in der Tabelle 1 dargestellt. Die Komponenten Natriumperborat-Tetrahydrat und Tetraacetylethylendiamin waren kein Bestandteil des Testwaschmittels und wurden auch vom Wfk-Forschungsinstitut für Reinigungstechnologie e. V. bezogen und mit dem Testwaschmittel vor der Dosierung vermischt. Die Angaben über die Massenkonzentration von diesen Komponenten im Testwaschmittel sind ebenfalls in der Tabelle 1 angegeben.

**Tabelle 1: Zusammensetzung von IEC 60456 Waschmaschinen, Referenz Basiswaschmittel Typ A. Ergänzend zum Basiswaschmittel wurden die Bleichkomponenten Natriumperborat-Tetrahydrat und Tetraacetylethylendiamin zugesetzt.**

| **Komponente** | **Gew.-%** |
|---|---|
| Lineares Na-Alkyl-benzensulfonate | 8,8 % |
| Ethoxylated fatty alcohol C₁₂₋₁₈ (7 EO) | 4,7 % |
| Na-Seife | 3,2 % |
| Entschäumer DC2-4248S | 3,9 % |
| Zeolith 4A | 28,3 % |
| Na-Karbonat | 11,6 % |
| Na-Salz eines Copolymers aus Acryl-und Maleinsäure (Sokalan CP5) | 2,4 % |
| Na-Silicat | 3,0 % |
| Carboxymethylcellulose | 1,2 % |
| Dequest 2066 | 2,8 % |
| Optischer Aufheller | 0,2 % |
| Na-Sulfat | 6,5 % |
| Protease | 0,4 % |
| Total Basiswaschmittel: | 77 % |
| Natriumperborat-Tetrahydrat | 15,3 % |
| Tetraacetylethylendiamin (TAED) | 7,7 % |

### 1.2 Waschversuche

Für die Waschversuche wurden handelsübliche Handtücher von der Fa. Frottana-textil Gmbh & Co.KG, Qualität: 4264 g/m², Größe: 50x100 cm verwendet. Es wurden immer je 8 Handtücher in einer Waschmaschine gewaschen. Als Referenz dienten die Handtücher, die nur mit Testwaschmittel gewaschen wurden. In jeder Waschreihe wurde zur Analyse auch Baumwolltestgewebe mitgewaschen. Pro Waschgang wurde 90 g vom Testwaschmittel inklusive Natriumperborat-Tetrahydrat und Tetraacetylethylendiamin und 10 g des Waschmitteladditivs verwendet (die Zusammensetzung der Additivgranulate ist bei den entsprechenden Beispielen der Waschversuche aufgeführt). Alle Waschversuche wurden mit Waschmaschinen von BOSCH, Typ WFG 2460, Waschprogramm "Baumwolle, 60°C" durchgeführt. Die Wasserhärte betrug dabei 21° DH, dies entsprach einem Ca²⁺-Gehalt von 3,7 mmol/l. Die Handtücher werden in einem abgeschlossenen Raum bei Raumtemperatur an Luft getrocknet.

### 1.3 Weichgrifftest

Beim Weichgrifftest beurteilen je 15 Personen durch Greifen und Fühlen mit der Hand, welche Handtücher im Vergleich untereinander weicher bzw. härter sind. Dabei wurde darauf geachtet, dass jeweils eine bestimmte Fläche oder Teil des Tuches nur ein Mal von einer Person gegriffen wird. Wenn man z. B. jeweils acht Handtücher, die mit dem Testwaschmittel und dem Waschmitteladditiv mit der gleichen Zahl an Handtüchern, die nur mit Testwaschmittel gewaschen wurden, vergleicht, wird jedes Handtuch an unterschiedlichen Stellen zwei Mal beurteilt (Doppelbestimmung). Auf einer Bewertungsskala kann jedes Handtuch max. 30 Punkte erreichen. Die Punktezahl wird dann in Prozenten bzw. als Weichgriffindex (0 Punkte entsprechen 0% und 30 Punkte ergeben 100%) ausgedrückt. Der Prozentualenanteil bzw. Weichgriffindex bedeutet, dass in z. B. 50% der Fälle (wenn die Punktezahl 15 betrug) die entsprechende Probe für weicher befunden wurde als die Referenzprobe.

### 1.4 Bestimmung der Veraschungsrückständen

Für die Bestimmung der Veraschungsrückstände wurden ca. 5 g Probenmaterial (des gewaschenen Handtuches oder von dem gewaschenen Testgewebe) im Porzellantiegel eingewogen, verascht und dann für 60 Minuten im Ofen bei 850°C geglüht. Nach Erkalten im Exsikkator wurden die Proben gewogen und die Gewebeasche in Gewichtsprozent des eingewogenen Gewebes berechnet. Zum Vergleich wurden auch die Proben verascht, die gar nicht und nur mit Testwaschmittel gewaschen wurden. Aus der Differenz der Veraschungsrückstände der Proben, die mit entsprechenden Additiven bzw. Granulaten und nur mit Testwaschmittel gewaschen wurden, wurde der so genannte "Netto-Veraschungsrückstand" ermittelt.

### 1.5 Bestimmung der Kationenaustauschkapazität (CEC) und der Kationenanteile

Prinzip: Der Ton (beispielsweise Bentonit) wird mit einem großen Überschuss an wässriger NH₄-Cl-Lösung behandelt, ausgewaschen und die auf dem Ton verbliebene NH₄⁺-Menge nach Kjeldahl bestimmt .

Me⁺(Ton)⁻+ NH₄⁺ ― NH₄⁺(Ton)⁻+Me⁺

(Me⁺ = H⁺, K⁺, Na⁺, 1/2 Ca²⁺, 1/2 Mg²⁺....)

Geräte: Sieb, 63 µm; Erlenmeyer-Schliffkolben, 300 ml; Analysenwaage; Membranfilternutsche, 400 ml; Cellulose-Nitrat-Filter, 0,15 µm (Fa. Sartorius); Trockenschrank; Rückflusskühler; Heizplatte; Destillationseinheit, VAPODEST-5 (Fa. Gerhardt, No. 6550); Messkolben, 250 ml; Flammen-AAS (FAAS)

Chemikalien: 2N NH₄Cl-Lösung Neßlers-Reagens (Fa. Merck, Art.Nr. 9028); Borsäure-Lösung, 2%-ig; Natronlauge, 32%-ig; 0,1 N Salzsäure; NaC1-Lösung, 0, %-ig; KCl-Lösung, 0,1%-ig

Durchführung: 5 g Ton werden durch ein 63µm-Sieb gesiebt und bei 110°C getrocknet. Danach werden genau 2 g auf der Analysenwaage in Differenzwägung in den Erlenmeyer-Schliffkolben eingewogen und mit 100 ml 2N NH₄Cl-Lösung versetzt. Die Suspension wird unter Rückfluss eine Stunde lang gekocht. Bei stark CaCo₃-haltigen Tonen kann es zu einer Ammoniak-Entwicklung kommen. In diesen Fällen muss solange NH₄Cl-Lösung zugegeben werden, bis kein Ammoniak-Geruch mehr wahrzunehmen ist. Eine zusätzliche Kontrolle kann mit einem feuchten Indikator-Papier durchgeführt werden. Nach einer Standzeit von ca. 16 h wird der NH₄⁺-Ton über eine Membranfilternutsche abfiltriert und bis zur weitgehenden Ionenfreiheit mit VE-Wasser (ca. 800 ml) gewaschen. Der Nachweis der Ionenfreiheit des Waschwassers wird auf NH₄⁺-Ionen mit dem dafür empfindlichen Neßlers-Reagens durchgeführt. Die Waschzahl kann je nach Tonart zwischen 30 Minuten und 3 Tagen variieren. Der ausgewaschene NH₄⁺-Ton wird vom Filter abgenommen, bei 110°C 2h lang getrocknet, gemahlen, gesiebt (63 µm-Sieb) und nochmals bei 110°C 2h lang getrocknet. Danach wird der NH₄⁺-Gehalt des Tons nach Kjeldahl bestimmt.

Berechnung der CEC: Die CEC des Tons ist der mittels Kjeldahl ermittelte NH₄⁺-Gehalt des NH₄⁺-Tons (CEC einiger Tonmineralien s. Anlage). Die Angaben erfolgen in mval/100 g Ton (meq/100g).
Beispiel: Stickstoff-Gehalt = 0,93%;
Molekulargewicht: N = 14,0067 g/mol $0 , 93 \times 1000$ $CEC = \frac{ }{14 , 0067} = 66 , 4 mVal / 100 ⁢ g$
CEC = 66,4 meq/100 g NH₄⁺-Ton

### Ausgetauschte Kationen und deren Anteile:

Die durch den Umtausch freigesetzten Kationen befinden sich im Waschwasser (Filtrat). Der Anteil und die Art der einwertigen Kationen ("austauschbare Kationen") wurde im Filtrat gemäß DIN 38406, Teil 22, spektroskopisch bestimmt. Beispielsweise wird zur AAS-Bestimmung das Waschwasser (Filtrat) eingeengt, in einen 250 ml Messkolben überführt und mit VE-Wasser bis zur Messmarke aufgefüllt. Geeignete Messbedingungen für FAAS sind aus den nachfolgenden Tabellen zu entnehmen.

**Tabelle 2: Parameter zur FAAS Bestimmung Teil 1**

| Element | Calcium | Kalium | Lithium | Magnesium | Natrium |
|---|---|---|---|---|---|
| Wellenlänge (nm) | 422,7 | 766,5 | 670,8 | 285,2 (202,6) | 589,0 |
| Spaltbreite (nm): | 0,2 | 0,5 | 0,5 | 0,5 | 0,2 |
| Integr. Zeit (sek): | 3 | 3 | 3 | 3 | 3 |
| Flammengase: | N₂O/C₂H₂ | Luft/C₂H₂ | Luft/C₂H₂ | N₂O/C₂H₂ | Luft/C₂H₂ |
| Untergrundkomp.: | nein | nein | nein | ja | nein |
| Messart: | conc. | conc. | conc. | conc. | conc. |
| Ionisations-puffer: | 0,1 % KCI | 0,1% NaCl | 0,1% NaCl | 0,1% KCI | 0,1% KCI |
| Brenner-position | 15-20° | - | - | - | - |
| Eichstand (mg/l): | 1-5 mg/l | 1-5 mg/l | 2-10 mg/l | 0,5-3 mg/l (5-40 mg/l) | 1-5 mg/l |

**Tabelle 3: Parameter zur FAAS Bestimmung Teil 2**

| Element | Aluminium | Eisen |
|---|---|---|
| Wellenlänge (nm): | 309,3 | 248,3 |
| Spaltbreite (nm): | 0,5 | 0,2 |
| Integr. Zeit (sek) : | 3 | 3 |
| Flammengase: | N₂O/C₂H₂ | Luft/C₂H₂ |
| Untergrundkomp.: | ja | nein |
| Messart: | conc. | conc. |
| Ionisationspuffer: | 0,1 % KCl | - |
| Brenner-position | - | - |
| Eichstand. (mg/l): | 10-50 mg/l | 1-5 mg/l |

### Berechnung der Kationen:

$Me = \frac{Me - Wert \left(mg/l\right) \times 100 \times Verdünnung}{4 \times Einwaage \left(in g\right) \times Molmasse \left(g/mol\right)} = mval / 100 ⁢ g$
Molmassen (g/mol): Ca=20,040; K=39,096; Li=6,94; Mg=12,156; Na=22,990; Al=8,994; Fe=18,616

Bei sogenannten überaktivierten Tonen, d.h. solchen, die mit einer größeren als der stöchiometrischen Menge an z.B. Soda aktiviert wurden, kann die Summe der ermittelten Mengen an einwertigen Kationen die wie vorstehend angegeben bestimmte CEC übertreffen. In solchen Fällen wird der Gesamtgehalt an einwertigen Kationen (Li, K, Na) als 100% der CEC angesehen.

### 2. Beispiele

Herstellung eines Granulats des Waschmitteladditivs

Das bereitgestellte Tonmineral (die verwendeten Tonminerale sind in Tabelle 4 beschrieben) wird dabei mit einer wässrigen Lösung des Tensids und PVP-haltigen Copolymers vermischt. Zuerst wurden dazu folgende Lösungen 1 und 2 vorbereitet:
Lösung 1: In 250 ml einer Mischung aus Wasserglas (Silicate de Soude 38/40, Type 16 N 34, Fa. Brenntag S.A., Chassieu, FR) und Wasser im Verhältnis 2:1 wurde 0,1 g Carrageenan gelöst (Satiagel^{™} ME4, Molekulargewicht 100000 - 800000, Degussa Testurant Systems GmbH & Co. KG, Hamburg, DE). Zu dieser Lösung wurden dann 1,5 ml einer 5%-igen C₁₂-C₁₄-alkohol Polyethylenglycolether (EO)₇ (Marlipal 24/70, Sasol & Surfactants, Marl, DE) - Lösung zugegeben.
Lösung 2: In 1 L destillierten Wasser wurde 2,5 g PVP-PVAC Copolymer (PVP/VA S-630, ISP Global Technologies, Texas City, US) aufgelöst.

In einem Mischer (DiTO-SAMA, F 23200 AUBUSSON, Made in France) wurden anschließend 500 g von Ton 1 (Tabelle 4) vorgelegt und mit 72 g der Lösung 1 und 36 g der Lösung 2 granuliert. Das Granulat wurde dann auf ein Restwassergehalt von 10-15 % getrocknet, durch ein Sieb von 0,4-1,4 mm gesiebt und so in den Waschversuchen eingesetzt.

**Tabelle 4: Übersicht der verwendeten Tone (Bentonite)**

| | Ton 1 | Ton 2 | Ton 3 | Ton 4 |
|---|---|---|---|---|
| Hauptzwischenschichtkation | Na⁺ | Ca²⁺/Mg²⁺ | Na⁺ | Ca²⁺ |
| Anteil Ca²⁺ an der CEC | 0 % | 80 % | 0 % | 78 % |
| Anteil Na⁺ an der CEC | 100 % | 20 % | 100 % | 22 % |
| CEC [meq/100g]* | 72 | 76 | 90 | 95 |
| Montmorillonitgehalt [%]** | 75 | 80 | 90 | 94 |

| | | | | |
|---|---|---|---|---|
| *Gesamtkationenaustauschkapazität der Probe **Bestimmung mit Methylenblau-Methode | | | | |

### Ergebnisse aus dem Weichgrifftest, Vergleich des Testwaschmittels ohne und mit dem erfindungsgemäßen Waschmitteladditiv

Figur 1 zeigt die Ergebnisse aus den Versuchen zum Weichgriffindex. Die Zusammensetzung der Proben W3 und W10 entspricht dabei der vorstehend angegebenen Zusammensetzung und unterscheidet sich nur in Art des verwendeten Tonminerals sowie des Tensids. Die in den Proben W3 und W10 verwendeten Tonminerale und Tenside sind in Tabelle 5 angegeben.

**Tabelle 5: Variable Zusammensetzung der Proben W0, W3 und W10**

| Probe | Ton | Tensid |
|---|---|---|
| W3 | Ton 1 | C₁₀EO₄ |
| W10 | Ton 3 | C₁₂₋₁₄EO₇ |
| WO* | - | - |

| | | |
|---|---|---|
| *Testwaschmittel | | |

Im Vergleich zur Probe W0 mit dem reinen Testwaschmittel wird der Weichgriff sowohl mit der Probe W3 als mit der Probe W10 erheblich um den Faktor 2-3 erhöht. Beide Proben enthalten ein aktiviertes Tonmineral. Eine Verbesserung des Weichgriffs lässt sich jedoch auch mit einem nicht aktivierten Tonmineral erzielen, der Weichgriff kann dabei im Vergleich zum Testwaschmittel um etwa 50% gesteigert werden (nicht dargestellt).

### Einfluss der einzelnen Additive auf den Weichgriff der untersuchten Proben

Figur 2 zeigt den Einfluss der einzelnen erfindungsgemäßen Additive auf den Weichgriff. Die Zusammensetzung der Proben ist dabei in Tabelle 6 gezeigt. Die Einwagen entsprechen bis auf die jeweils weggelassenen Komponenten denen in Beispiel 1. Wie in Figur 2 zu sehen ist, erzielt man den besten Weichgriff bei der Verwendung aller erfindungsgemäßen Additive in Probe B17. Es zeigte sich, dass sich die beste Steigerung des Weichgriffs aus der Kombination der einzelnen Komponenten ergibt. Im Vergleich hierzu wurden in den Proben entsprechend nichtionisches Tensid (C₁₂-C₁₄-Alkohol-polyethylenglycolether (7 EO) C₁₂₋₁₄EO₇) (B18) und Carrageenan (B19) weggelassen. Der Weichgriffindex verringert sich dabei im Vergleich zur Probe B17, die alle erfindungsgemäßen Komponenten enthält. Figur 2 zeigt dabei auch, dass sich sowohl durch das Hinzufügen von Tensid in Probe B19, als auch durch die weitere Zugabe von Carrageenan in Probe B17 der Weichgriff überraschenderweise weiter verbessern lässt.

Zusätzlich wurde in dieser Untersuchungsreihe festgestellt, dass überraschenderweise die Probe B17 (mit allen erfindungsgemäßen Komponenten) in etwa den gleichen Veraschungsrückstand aufweist (nicht dargestellt), wie ein Waschmitteladditiv, dass nur das Tonmineral enthält. Jedoch ist der Weichgriffindex der erfindungsgemäßen Probe B17 im Vergleich zum Waschmitteladditiv aus reinem Tonmineral wesentlich verbessert.

Dieser Effekt lässt sich auch anhand von lichtmikroskopischen Aufnahmen bestätigen (nicht dargestellt), wobei Testgewebe, die einerseits mit einem Waschmitteladditiv, nur enthaltend Bentonit, und andererseits mit einem erfindungsgemäßen Waschmitteladditiv gemäß Probe B17 behandelt wurden, zunächst mit Methylenblau eingefärbt wurden. Dadurch lassen sich bei Betrachtung unter dem Lichtmikroskop (100x Vergr.) die eingefärbten Bentonitpartikel auf den Testgeweben sichtbar machen. Es zeigt sich, dass die Menge der auf den Testgeweben befindlichen Tonpartikel bei einem Vergleich der mit den Proben B17 bzw. dem reinen Tonmineral behandelten Testgeweben in etwa gleich ist. Insoweit ist der gemäß Figur 2 nachgewiesene erheblich verbesserte Weichgriff der erfindungsgemäßen Zusammensetzung sehr überraschend und nicht auf eine unterschiedliche Menge an auf die Fasern aufgezogenen Tonpartikeln zurückzuführen.

**Tabelle 6: Zusammensetzung der Proben B17-B19**

| **Additive** | **B17** | **B18** | **B19** |
|---|---|---|---|
| Ton 1 | X | X | X |
| C₁₂-C₁₄-Alkohol-polyethylengly-colether (7 EO) | X | | X |
| K-Carrageenan | X | X | |
| PVP-PVAC | X | X | X |
| Wasserglas-Lösung (2:1) | X | X | X |

## Patentansprüche

1. Waschmitteladditiv zur Verbesserung des Weichgriffs von textilen Erzeugnissen, enthaltend mindestens die folgenden Komponenten:
a) ein Tonmineral;
b) ein PVP-haltiges Copolymer.

2. Waschmitteladditiv nach Anspruch 1, **dadurch gekennzeichnet, dass** das Waschmitteladditiv ein Tensid enthält.

3. Waschmitteladditiv nach einem der vorhergehenden Ansprüche, **dadurch gekennzeichnet, dass** das Tonmineral ein smektisches Tonmineral ist.

4. Waschmitteladditiv nach einem der vorhergehenden Ansprüche, **dadurch gekennzeichnet, dass** das Tensid ein nichtionisches Tensid ist.

5. Waschmitteladditiv nach einem der vorhergehenden Ansprüche, **dadurch gekennzeichnet, dass** das PVP-haltige Copolymer ein PVP/VA Polymer ist.

6. Waschmitteladditiv nach einem der vorhergehenden Ansprüche, **dadurch gekennzeichnet, dass** das Waschmitteladditiv mindestens ein Carrageenan enthält.

7. Waschmitteladditiv nach einem der vorhergehenden Ansprüche, **dadurch gekennzeichnet, dass** das Carrageenan ein Molekulargewicht von 50.000 g/mol bis 1.000.000 g/mol, bevorzugt 100.000 g/mol bis 800.000 g/mol, aufweist.

8. Waschmitteladditiv nach einem der vorhergehenden Ansprüche, **dadurch gekennzeichnet, dass** das Waschmitteladditiv größer 0,0001 Gew.-%, bevorzugt größer 0,001-Gew. %, bezogen auf die Masse Tonmineral, Carrageenan enthält.

9. Waschmitteladditiv nach einem der vorhergehenden Ansprüche, **dadurch gekennzeichnet, dass** das smektische Tonmineral ein Bentonit ist.

10. Waschmitteladditiv nach einem der vorhergehenden Ansprüche, **dadurch gekennzeichnet, dass** das Tonmineral, insbesondere Bentonit, aktiviert, insbesondere bevorzugt mit Soda, aktiviert ist.

11. Waschmitteladditiv nach Anspruch 10, **dadurch gekennzeichnet, dass** mindestens 50% der Kationenaustauschkapazität (CEC), bevorzugt mindestens 60% und besonders bevorzugt mindestens 80% des Tonmineral, insbesondere Bentonit, von einwertigen Kationen gebildet wird.

12. Waschmitteladditiv nach einem der vorhergehenden Ansprüche, **dadurch gekennzeichnet, dass** das Waschmitteladditiv mindestens 80 Gew.-%, bevorzugt mindestens 85 Gew.-% Tonmineral, insbesondere Bentonit, enthält.

13. Waschmitteladditiv nach einem der vorhergehenden Ansprüche, **dadurch gekennzeichnet, dass** das nichtionische Tensid ausgewählt ist aus der Gruppe, die gebildet wird von Fettalkoholethoxylaten und Polyethylenglycolether.

14. Waschmitteladditiv nach einem der vorhergehenden Ansprüche, **dadurch gekennzeichnet, dass** das Waschmitteladditiv größer 0,001 Gew.-%, bevorzugt größer 0,01 Gew.-%, bezogen auf die Masse Tonmineral, Fettalkoholethoxylat und/oder Polyethylenglycolether enthält.

15. Waschmitteladditiv nach einem der vorhergehenden Ansprüche, **dadurch gekennzeichnet, dass** das Waschmitteladditiv größer 0,001 Gew.-%, bevorzugt größer 0,01 Gew.-%, bezogen auf die Masse Tonmineral, Polyvinylpyrrolidonvinylacetat (PVP/VA) Copolymer enthält.

16. Waschmitteladditiv nach einem der vorhergehenden Ansprüche, **dadurch gekennzeichnet, dass** das Waschmitteladditiv größer 0,05 Gew.-%, bevorzugt größer 0,5 Gew.-%, bezogen auf die Masse Tonmineral, Wasserglas enthält.

17. Verfahren zur Herstellung des Waschmitteladditivs, mindestens umfassend die folgenden Schritte:
a) Bereitstellen mindestens eines Tonminerals, insbesondere eines smektischen Tonminerals;
b) Bereitstellen mindestens eines PVP-haltigen Copolymers, insbesondere PVP/VA;
c) Mischen des mindestens einen PVP-haltigen Copolymers und des mindestens einen Tonminerals.

18. Verfahren zur Herstellung des Waschmitteladditivs nach Anspruch 17, **dadurch gekennzeichnet, dass** vor, gleichzeitig mit oder nach Schritt c) mindestens ein Tensid, insbesondere ein nichtionisches Tensid, beigemischt wird.

19. Verfahren zur Herstellung des Waschmitteladditivs nach Anspruch 17 oder 18, **dadurch gekennzeichnet, dass** das Tensid und/oder PVP-haltige Copolymer in Form wässriger Lösung(en) bereitgestellt wird (werden).

20. Verfahren zur Herstellung des Waschmitteladditivs nach Anspruch 17 bis 19, **dadurch gekennzeichnet, dass** zunächst PVP-haltiges Copolymer und Tensid vermischt werden und dann auf das Tonmineral aufgebracht werden.

21. Verfahren zur Herstellung des Waschmitteladditivs nach Anspruch 17 bis 20, **dadurch gekennzeichnet, dass** die Mischung aus PVP-haltigen Copolymer, Tensid und Tonmineral getrocknet und gegebenenfalls zu Granulat, Presslingen oder Tabletten geformt wird.

22. Verfahren zur Herstellung des Waschmitteladditivs nach Anspruch 17 bis 21, **dadurch gekennzeichnet, dass** Carrageenan zugesetzt wird.

23. Verfahren zur Herstellung des Waschmitteladditivs nach Anspruch 17 bis 22, **dadurch gekennzeichnet, dass** Wasserglas zugesetzt wird.

24. Verwendung des Waschmitteladditivs nach einem der vorhergehenden Ansprüche zur Verbesserung des Weichgriffs.

25. Verwendung des Waschmitteladditivs nach Anspruch 24 als Komponente einer Wasch-, Reinigungs-, und/oder Pflegeformulierung zur Verbesserung des Weichgriffs.

26. Verwendung des Waschmitteladditivs nach Anspruch 24 oder 25 zur Verbesserung des Weichgriffs von Stoffen und/oder - Textilien, ausgewählt aus der Gruppe die gebildet wird von Baumwolle, Seide, Schafswolle, Polyester, Polyamid, Elastan, Nylon, Viskose, besonders bevorzugt von baumwollhaltigen Stoffen.
